# FASCICULE DE BREVET EUROPEEN

(11) **EP 0 850 581 B1**
(45) Date de publication et mention de la délivrance du brevet: **28.08.2002**
(21) Numéro de dépôt: 97403173.4
(22) Date de dépôt: 29.12.1997
(51) Int. Cl.: A47C 27/14

(54) **Procédé de réalisation d'un matelas à partir d'une plaque brute de latex et matelas de literie obtenu par un tel procédé**
Verfahren zur Herstellung einer Matratze aus einer Rohlattexplatte und mit diesem Verfahren hergestellte Bettmatratze
Process for making a mattress from a raw latex plate and bed mattress obtained by this process

(30) Priorité: 30.12.1996 FR 9616219
(43) Date de publication de la demande: 01.07.1998
(73) Titulaire: LA COMPAGNIE CONTINENTALE SIMMONS, 77437 Marne la Vallée Cédex 2 (FR)
(72) Inventeur: Morizot, Christian, 51100 Reims (FR)
(74) Mandataire: Thinat, Michel

(56) Documents cités:
- WO-A-87/04614
- DE-A- 2 346 589
- DE-A- 3 519 963
- DE-B- 1 220 720
- US-A- 3 287 748
- US-A- 4 673 452

## Description

La présente invention concerne un procédé de réalisation d'un matelas à partir d'une plaque brute de latex, ainsi qu'un matelas de literie obtenu par un tel procédé.

Les normes actuellement en vigueur imposent une tolérance de ± 1 cm sur les dimensions des matelas finis de literie comportant une plaque interne de latex.

Cependant, les producteurs de plaques de latex destinées à la réalisation de matelas de literie ne peuvent actuellement garantir qu'une tolérance de ± 2 cm sur les dimensions de la plaque brute de latex.

Pour satisfaire ces conditions des normes actuelles, les producteurs sont contraints de recouper les plaques de latex lorsque les dimensions réelles de ces plaques sont telles que les dimensions du matelas ne répondent plus aux normes. De plus, comme la mesure des dimensions d'une plaque de latex est relativement difficile à effectuer puisqu'elle dépend de la manière dont est posée la plaque, il y a un risque réel de redécouper des plaques de latex alors que cela n'était pas nécessaire. Enfin, l'opération de redécoupage de la plaque de latex s'effectue en bordure de celle-ci, ce qui diminue le renfort de matière et occasionne un risque important d'affaissement des bords de la plaque.

La présente invention a pour but d'éliminer les inconvénients ci-dessus en proposant un procédé de réalisation d'un matelas à partir d'une plaque brute de latex pouvant avoir des dimensions telles que celles du matelas ne répondent pas aux normes habituelles et qui est caractérisé en ce qu'il consiste à placer la plaque brute de latex dans un cadre rigide formant gabarit de dimensions prédéterminées telles que le cadre comprime la plaque brute de latex ; à fixer au-dessus d'une face supérieure de la plaque brute de latex comprimée, par exemple par collage, un revêtement de rigidité élevée de façon à maintenir au moins la largeur ou la longueur de la plaque brute de latex, lorsque cette dernière est retirée du cadre formant gabarit, à une valeur sensiblement égale à celle de la largeur ou de la longueur prédéterminée du cadre formant gabarit pour obtenir une largeur ou une longueur de matelas normalisée.

Selon un mode de réalisation, le procédé consiste à fixer le revêtement rigide précité directement sur la face supérieure de la plaque brute du latex comprimée ; à retourner la plaque brute de latex dans le cadre formant gabarit ; et à fixer directement sur la face inférieure de la plaque brute de latex, par exemple par collage, un autre revêtement de rigidité élevée, de façon à maintenir la largeur et la longueur de la plaque brute de latex, lorsque cette dernière est retirée du cadre formant gabarit, à des valeurs sensiblement égales respectivement aux valeurs de largeur et de longueur prédéterminées du cadre formant gabarit pour réaliser un matelas de dimensions normalisées.

Chaque revêtement rigide est collé sur toute la surface correspondante de la plaque brute de latex.

Selon une variante, chaque revêtement rigide est collé sur la périphérie de la surface correspondante de la plaque brute de latex.

Selon un autre mode de réalisation, le procédé consiste à encadrer la plaque brute de latex par des tronçons longitudinaux et transversaux, dont au moins les deux tronçons longitudinaux sont en un matériau plus rigide que le latex de la plaque brute ; à fixer, par exemple par collage, les deux tronçons longitudinaux aux bords longitudinaux correspondants de la plaque brute de latex et aux extrémités correspondantes des tronçons transversaux ; à placer l'ensemble ainsi formé dans le cadre formant gabarit ; à fixer le revêtement précité sous forme de bande transversale directement sur deux portions de faces supérieures correspondantes opposées respectivement des deux tronçons longitudinaux ; à retourner l'ensemble dans le cadre formant gabarit ; et à fixer, par exemple par collage, un autre revêtement de rigidité élevée sous forme de bande transversale directement sur deux portions de faces inférieures correspondantes opposées des deux tronçons longitudinaux de façon à maintenir la largeur et la longueur de la plaque brute de latex, lorsque cette dernière est retirée du cadre formant gabarit, à des valeurs sensiblement égales respectivement aux valeurs de largeur et de longueur prédéterminées du cadre formant gabarit pour réaliser un matelas de dimensions normalisées.

De préférence, les tronçons longitudinaux et transversaux sont en matériau mousse de polyéther haute densité.

De préférence également, les revêtements rigides précités sont en un matériau intissé d'un gramage allant de 40 g/m² à 100 g/m² et d'un allongement inférieur ou égal à 2%.

L'invention propose également un matelas de literie comprenant une plaque interne de latex et qui est caractérisé en ce qu'il comprend au moins un revêtement de rigidité élevée fixé au-dessus d'une face d'une plaque interne comprimée de latex, par exemple par collage, de façon à maintenir au moins la largeur ou la longueur de la plaque de latex à une valeur normalisée de largeur ou de longueur du matelas.

Selon un mode de réalisation, le revêtement rigide précité est fixé directement sur la face correspondante de la plaque de latex et un autre revêtement de rigidité élevée est fixé directement, par exemple par collage, sur la face opposée de la plaque de latex, de façon à maintenir la largeur et la longueur de la plaque de latex à des valeurs de largeur et de longueur normalisées du matelas.

Selon un autre mode de réalisation, le matelas comprend des tronçons longitudinaux et transversaux d'encadrement de la plaque de latex, dont les tronçons longitudinaux sont fixés par collage aux bords longitudinaux correspondants de la plaque de latex et aux extrémités correspondantes des tronçons transversaux, les tronçons longitudinaux ayant une rigidité plus élevée que celle du latex, le revêtement rigide précité étant en forme de bande transversale fixée par collage directement sur deux portions de faces supérieures correspondantes opposées respectivement des deux tronçons longitudinaux et un autre revêtement en forme de bande transversale est fixé par collage directement sur deux portions de faces inférieures correspondantes opposées respectivement des deux tronçons longitudinaux de façon à maintenir la largeur et la longueur de la plaque de latex à des valeurs de largeur et de longueur normalisées du matelas.

De préférence, les tronçons longitudinaux et transversaux sont en matériau mousse de polyéther haute densité et les revêtements précités sont en un matériau intissé d'un gramage allant de 40 g/m² à 100 g/m² et d'un allongement inférieur ou égal à 2%.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant deux modes de réalisation de l'invention et dans lesquels :

Les figures 1 et 2 représentent en coupe longitudinale deux plaques de latex respectivement alvéolée et perforée destinées chacune à la réalisation d'un matelas de literie.

Les figures 3 et 4 représentent différentes étapes du procédé de l'invention permettant la réalisation d'un matelas de dimensions normalisées comprenant la plaque de latex de la figure 1.

La figure 5 représente la plaque de latex de l'invention obtenue par le procédé des figures 3 et 4.

La figure 6 est une vue semblable à celle de la figure 5 et représentant la plaque de latex de la figure 2 dont les dimensions précises sont obtenues par les étapes du procédé de l'invention pour satisfaire les dimensions normalisées du matelas comportant une telle plaque.

La figure 7 est une vue en perspective d'un autre mode de réalisation d'une plaque interne de matelas de dimensions précises obtenues par le procédé de l'invention pour réaliser un matelas de dimensions normalisées.

La figure 1 représente en coupe longitudinale une plaque de latex 1 du type à alvéoles 2 destinée à réaliser un matelas de dimensions normalisées peuvant être, par exemple, de 190 cm en longueur et de 140 cm en largeur.

Les normes actuellement en vigueur en France imposent une tolérance de ± 1 cm sur les dimensions en longueur et en largeur des matelas finis et comme des producteurs de plaques de latex 1 ne peuvent garantir que des tolérances de ± 2 cm sur les dimensions en longueur et largeur de chaque plaque brute de latex, il est nécessaire de résoudre un tel problème.

Selon l'invention, comme représenté en figure 3, la plaque de latex 1 est placée dans un cadre rigide formant gabarit 3 de dimensions prédéterminées telles que le cadre comprime la plaque brute de latex 1. A titre d'exemple, le cadre peut avoir des dimensions de 187 cm en longueur et de 137 cm en largeur pour réaliser un matelas de dimensions réelles normalisées de 188 cm de longueur et de 138 cm de largeur, les dimensions ci-dessus mentionnées du matelas, c'est-à-dire 190 cm de longueur et 140 cm de largeur, étant en fait les dimensions commerciales. Du fait que la plaque de latex 1 a été découpée aux dimensions de 190 cm x 140 cm avec une tolérance de ± 2 cm, la mise en place de la plaque 1 dans le cadre 3 comprime la plaque. Une fois la plaque 1 mise en place dans le cadre 3, un revêtement indéchirable 4, de préférence en matériau intissé à un gramage allant de 40 g/m² et 100 g/m², est fixé par collage sur la plaque brute de latex comprimée 1. Comme représenté schématiquement, le revêtement 4 de rigidité supérieure à celle du latex, est fixé par collage sur la périphérie de la face supérieure de la plaque 1, mais bien entendu ce revêtement peut être collé sur toute la surface supérieure de celle-ci. Ensuite, l'ensemble de la plaque de latex 1 et du revêtement rigide 4 est retourné dans le cadre formant gabarit 3 et un autre revêtement 5 de rigidité élevée identique à celle du revêtement, de préférence en un matériau intissé de gramage allant de 40 g/m² à 100 g/m², est fixé par collage sur la face inférieure de la plaque de latex 1. Comme pour le revêtement 4, le revêtement 5 est fixé sur la périphérie de la face inférieure de la plaque de latex 2 mais il peut être également fixé sur toute la face inférieure de celle-ci.

Une fois la plaque de latex 1 retirée du cadre 3, elle conserve pratiquement les mêmes dimensions que celles de ce cadre du fait que les deux revêtements 4, 5 ont une rigidité très élevée, c'est-à-dire des propriétés d'allongement en directions longitudinale et transversale extrêmement faibles, par exemple inférieures à 2%. Ainsi, la plaque de latex 1, grâce aux revêtements rigides 4 et 5 présente des dimensions de 187 cm x 137 cm pour des tolérances de ± 0,5 cm, ce qui permet de respecter les tolérances de réalisation des matelas selon les normes françaises actuellement en vigueur et établies à ± 1 cm. La plaque de latex 1 ainsi réalisée permet de maîtriser parfaitement et rapidement la réalisation et la finition du matelas. De plus, le procédé de fabrication de la plaque de latex 1 munie de ses revêtements rigides 4, 5, -permet d'éviter des retours au- service après-vente du matelas à plaque de latex ayant des côtes trop courtes et d'éviter également le retour de matelas au service après-vente à cause d'un affaissement des bords du matelas dus à une plaque de latex redécoupée.

La figure 6 montre la réalisation d'une plaque de latex du type perforée telle que celle représentée en figure 2 réalisée dans les mêmes conditions que la plaque de latex 1 de la figure 1 pour fixer par l'intermédiaire du cadre formant gabarit 3 des revêtements de rigidité élevée 4, 5 afin de maintenir la longueur et la largeur de la plaque à des valeurs permettant la réalisation du matelas répondant aux normes actuelles.

La figure 7 représente une variante de réalisation d'une plaque brute de latex 1 par exemple du type perforée et agencée de façon à réaliser des matelas de dimensions normalisées.

Cette variante de réalisation permet également de réduire les dimensions des plaques de latex en vue de diminuer les couts de latex, qui est une matière très chère.

Comme représenté en figure 7, la plaque de latex 1 comporte des tronçons longitudinaux 6 et transversaux 7 encadrant la plaque 1 et dont au moins les deux tronçons longitudinaux 6 sont en un matériau plus rigide que le latex de la plaque brute 1. De préférence, les tronçons longitudinaux 6, comme les tronçons transversaux 7, sont réalisés en un matériau mousse de polyéther haute densité de gramage par exemple de 28 g/m². Les tronçons rigides longitudinaux 6 sont fixés par collage respectivement sur les deux bords longitudinaux de la plaque de latex 1 et les deux tronçons transversaux 7, dont un seul est représenté en figure 7, sont fixés par collage, au niveau de leurs extrémités, entre les deux parties correspondantes de tronçons longitudinaux 6 en saillie de la plaque 1.

Un revêtement 8 de rigidité plus élevée que le latex et indéchirable, de préférence en un matériau intissé ayant un gramage de 40 g/m² à 100 g/m², est réalisé en forme de bande transversale et fixé par collage directement sur deux portions de faces supérieures correspondantes opposées respectivement des deux tronçons longitudinaux 6. Un autre revêtement identique en forme de bande (non représenté) est également fixé par collage à la face opposée de la plaque de latex 1 directement sur deux portions de faces inférieures correspondantes opposées respectivement des deux tronçons longitudinaux 6. Chacun des deux revêtements rigides peut avoir une largueur d'environ 500 mm.

Ainsi, les deux bandes de revêtement rigides assurent le maintien de la largeur de la plaque de latex à une valeur permettant de satisfaire la valeur de largeur normalisée d'un matelas, tandis que les deux tronçons longitudinaux rigides 6 permettent de maintenir la longueur de la plaque de latex 1 à une valeur permettant de réaliser un matelas de longueur normalisée.

Ce mode de réalisation est avantageux puisqu'en prévoyant un encadrement à tronçons longitudinaux et transversaux de la plaque 1, cette dernière peut avoir des dimensions réduites, par exemple d'une longueur L de 180 cm et d'une largeur l de 120 cm au lieu de 190 cm et de 140 cm, soit une réduction de matière de latex de 18,8%, pour une largeur 11 d'un tronçon longitudinal 6 de 10cm et une largeur 12 de tronçon transversal 7 de 5 cm. De plus, la zone centrale de la plaque de latex habituellement renforcés par du latex plus dense pour affermir le matelas peut être assurée grâce à l'effet de renfort des deux revêtements 8 en bandes d'intissé collées sur les deux tronçons longitudinaux 6, ce qui diminue d'environ 3 à 4% la matière latex utilisée habituellement dans la zone centrale de la plaque 1, soit un gain total de latex supérieur à 20%.

Bien entendu, la plaque 1 et ses tronçons longitudinaux 6 et transversaux 7 représentés en figure 7 est réalisée dans un cadre formant gabarit du genre représenté aux figures 3 et 4 pour permettre d'amener cet ensemble à des dimensions permettant la réalisation d'un matelas aux dimensions normalisées. Ainsi, la plaque 1 munie de ses tronçons longitudinaux 6 et transversaux 7 est placée dans le cadre formant gabarit dont les dimensions déterminées permettent de comprimer cet ensemble à des valeurs telles que lorsque l'ensemble est retiré du cadre formant gabarit, les dimensions de cet ensemble sont sensiblement égales à celles du cadre pour réaliser le matelas aux dimensions normalisées. Pendant que l'ensemble est comprimé dans le cadre, une bande transversale de revêtement intissé 8 est fixée par collage sur deux parties correspondantes des tronçons longitudinaux 6 en venant en contact sur la face supérieure de la plaque 1. Ensuite, l'ensemble est retourné dans le cadre pour coller l'autre revêtement en forme de bande en matériau intissé sur les deux parties correspondantes des tronçons longitudinaux 6.

Ainsi, la géométrie parallélépipédique des dimensions précises de l'ensemble est respectée grâce à l'encadrement constitué des tronçons 6, 7 de rigidité plus élevée que celle du latex et grâce aux deux bandes transversales de matériau intissé collées sur les deux tronçons rigides longitudinaux 6 de façon à maintenir la longueur et la largueur de cet ensemble à des valeurs précises de faibles tolérances (± 0,5 cm) permettant la réalisation de matelas aux dimensions normalisées.

De plus, les tronçons 6, 7, de résistance mécanique plus élevée que celle du latex, renforcent efficacement les bords du matelas.

## Revendications

1. Procédé de réalisation d'un matelas à partir d'une plaque brute de latex (1) pouvant avoir des dimensions telles que celles du matelas ne répondent pas à des normes habituelles, **caractérisé en ce qu'**il consiste à placer la plaque brute de latex (1) dans un cadre rigide formant gabarit (3) de dimensions prédéterminées telles que le cadre (3) comprime la plaque brute de latex (1) ; à fixer au-dessus d'une face supérieure de la plaque brute de latex comprimée (1), par exemple par collage, un revêtement (4 ; 8) de rigidité élevée de façon à maintenir au moins la largeur ou la longueur de la plaque brute de latex (1), lorsque cette dernière est retirée du cadre formant gabarit (3), à une valeur sensiblement égale à celle de la largeur ou de la longueur prédéterminée du cadre formant gabarit (3) pour obtenir une largeur ou une longueur de matelas normalisée.

2. Procédé selon la revendication 1, **caractérisé en ce qu'**il consiste à fixer le revêtement rigide (4) précité directement sur la face supérieure de la plaque brute de latex comprimée (1) ; à retourner la plaque brute de latex (1) dans le cadre formant gabarit (3) ; et à fixer directement sur la face inférieure de la plaque brute de latex (1), par exemple par collage, un autre revêtement (5) de rigidité élevée, de façon à maintenir la largeur et la longueur de la plaque brute de latex (1), lorsque cette dernière est retirée du cadre formant gabarit (3), à des valeurs sensiblement égales respectivement aux valeurs de largeur et de longueur prédéterminées du cadre formant gabarit (3) pour réaliser un matelas de dimensions normalisées.

3. Procédé selon la revendication 2, **caractérisé en ce que** chaque revêtement rigide (4, 5) est collé sur toute la surface correspondante de la plaque brute de latex (1).

4. Procédé selon la revendication 2, **caractérisé en ce que** chaque revêtement rigide (4, 5) est collé sur la périphérie de la surface correspondante de la plaque brute de latex (1).

5. Procédé selon la revendication 1, **caractérisé en ce qu'**il consiste à encadrer la plaque brute de latex (1) par des tronçons longitudinaux (6) et transversaux (7), dont au moins les deux tronçons longitudinaux (6) sont en un matériau plus rigide que le latex de la plaque brute (1) ; à fixer, par exemple par collage, les deux tronçons longitudinaux (6) aux bords longitudinaux correspondants de la plaque brute de latex (1) et aux extrémités correspondantes des tronçons transversaux (7) ; à placer l'ensemble ainsi formé dans le cadre formant gabarit (3) ; à fixer le revêtement (8) précité sous forme de bande transversale directement sur deux portions de faces supérieures correspondantes opposées respectivement des deux tronçons longitudinaux (6) ; à retourner l'ensemble dans le cadre formant gabarit (3) ; et à fixer, par exemple par collage, un autre revêtement de rigidité élevée sous forme de bande transversale directement sur deux portions de faces inférieures correspondantes opposées des deux tronçons longitudinaux (6), de façon à maintenir la largeur et la longueur de la plaque brute de latex (1), lorsque cette dernière est retirée du cadre formant gabarit (3), à des valeurs sensiblement égales respectivement aux valeurs de largeur et de longueur prédéterminées du cadre formant gabarit (3) pour réaliser un matelas de dimensions normalisées.

6. Procédé selon la revendication 5, **caractérisé en ce que** les tronçons longitudinaux et transversaux (6, 7) sont en un matériau mousse de polyéther haute densité.

7. Procédé selon l'une des revendications précédentes, **caractérisé en ce que** les revêtements rigides (4, 5, 8) sont en un matériau intissé d'un gramage allant de 40 g/m² à 100 g/m² et d'un allongement inférieur ou égal à 2%.

8. Matelas de literie comprenant une plaque interne de latex (1), **caractérisé en ce qu'**il comprend au moins un revêtement (4,5 ; 8) de rigidité élevée fixé au-dessus d'une face d'une plaque interne comprimée de latex (1), par exemple par collage, de façon à maintenir au moins la largeur ou la longueur de la plaque de latex (1) à une valeur normalisée de largeur ou de longueur du matelas.

9. Matelas selon la revendication 8, **caractérisé en ce que** le revêtement rigide (4) précité est fixé directement sur la face correspondante de la plaque de latex (1) et **en ce qu'**il comprend un autre revêtement (5) de rigidité élevée fixé directement, par exemple par collage, sur la face opposée de la plaque de latex (1), de façon à maintenir la largeur et la longueur de la plaque de latex à des valeurs de largeur et de longueur normalisées du matelas.

10. Matelas selon la revendication 8, **caractérisé en ce qu'**il comprend des tronçons longitudinaux (6) et transversaux (7) d'encadrement de la plaque de latex (1) et dont les tronçons longitudinaux (6) sont fixés par collage aux bords longitudinaux correspondants de la plaque de latex (1) et aux extrémités correspondantes des tronçons transversaux (7), les tronçons longitudinaux ayant une rigidité plus élevée que celle du latex, **en ce que** le revêtement rigide (8) précité est en forme de bande transversale fixée par collage directement sur deux portions de faces supérieures correspondantes opposées respectivement des deux tronçons longitudinaux (6) et **en ce qu'**il comprend également un autre revêtement en forme de bande transversale (4, 5) fixé par collage directement sur deux portions de faces inférieures correspondantes opposées respectivement des deux tronçons longitudinaux (6), de façon à maintenir la largeur et la longueur de la plaque de latex (1) à des valeurs de largeur et de longueur normalisées du matelas.

11. Matelas selon l'une des revendications 8 à 10, **caractérisé en ce que** les revêtements (4 ; 5 ; 8) sont en un matériau intissé d'un gramage allant de 40 g/m² à 100 g/m² et d'un allongement inférieur ou égal à 2%.

12. Matelas selon la revendication 10 ou 11, **caractérisé en ce que** les tronçons longitudinaux (6) et transversaux (7) sont en matériau mousse de polyéther haute densité.

## Patentansprüche

1. Verfahren zur Herstellung einer Matratze aus einer Rohlatexplatte (1), die Abmessungen wie die der Matratze haben kann, die nicht den üblichen Normen entsprechen, **dadurch gekennzeichnet, dass** es in dem Einsetzen der Rohlatexplatte (3) in einen eine Schablone (3) bildenden festen Rahmen mit vorbestimmten Abmessungen besteht, so dass der Rahmen (3) die Rohlatexplatte (1) komprimiert; in der Befestigung eines Überzuges (4; 8) hoher Steifigkeit oberhalb einer oberen Seite der komprimierten Rohlatexplatte (1), zum Beispiel durch Verkleben, so dass wenigstens die Breite oder die Länge der Rohlatexplatte (1) bei einem deutlich gleichen Wert wie dem der vorbestimmten Breite oder der Länge des eine Schablonen bildenden Rahmens (3) beibehalten wird, wenn letztere Rohlatexplatte aus dem eine Schablone (3) bildenden Rahmen herausgenommen wird, um eine genormte Matratzenbreite oder -länge zu erhalten.

2. Verfahren gemäß Anspruch 1, **dadurch gekennzeichnet, dass** es in der Befestigung des vorgenannten steifen Überzuges (4) direkt auf der oberen Seite der komprimierten Rohlatexplatte (1) besteht; im Umdrehen der Rohlatexplatte (1) in dem eine Schablone (3) bildenden Rahmen und in der Befestigung eines anderen (5) Überzuges hoher Steifigkeit direkt auf der Innenseite der Rohlatexplatte (1), zum Beispiel durch Verkleben, so dass die Breite und die Länge der Rohlatexplatte (1) bei deutlich gleichen Werten jeweils zu den vorbestimmten Breiten- und Längenwerten des eine Schablone (3) bildenden Rahmens zur Realisierung einer Matratze mit genormten Abmessungen beibehalten werden, wenn letztere Rohlatexplatte aus dem eine Schablone (3) bildenden Rahmen genommen wird.

3. Verfahren gemäß Anspruch 2, **dadurch gekennzeichnet, dass** jeder steife Überzug (4, 5) auf der ganzen der Rohlatexplatte (1) entsprechenden Fläche aufgeklebt wird.

4. Verfahren gemäß Anspruch 2, **dadurch gekennzeichnet, dass** jeder steife Überzug (4, 5) auf der Peripherie der der Rohlatexplatte (1) entsprechenden Oberfläche aufgeklebt wird.

5. Verfahren gemäß Anspruch 1, **dadurch gekennzeichnet, dass** es in der Einrahmung der Rohlatexplatte (1) durch längsverlaufende (6) und querverlaufende (7) Abschnitte besteht, von denen wenigstens beide längsverlaufende (6) Abschnitte aus einem steiferen Material als die Rohlatexplatte (1) bestehen; in der Befestigung, zum Beispiel durch Verkleben, der zwei längsverlaufenden (6) Abschnitte an den der Rohlatexplatte (1) entsprechenden Längsrändern und an den den querverlaufenden (7) Abschnitten entsprechenden Enden; in dem Einsetzen des derart gebildeten Ganzen in den eine Schablone (3) bildenden Rahmen; in der Befestigung des vorgenannten Überzugs (8) in Form eines querverlaufenden Bandes direkt auf zwei jeweils den beiden längsverlaufenden Abschnitten (6) entsprechenden Teilen der oberen Seiten; im Umdrehen des Ganzen im eine Schablone (3) bildenden Rahmen; und in der Befestigung, zum Beispiel durch Verkleben, eines anderen Überzugs hoher Steifigkeit in Form eines querverlaufenden Bandes direkt auf zwei jeweils den beiden querverlaufenden Abschnitten (7) entsprechenden Teilen der unteren Seiten, so dass die Breite und die Länge der Rohlatexplatte (1) bei deutlich gleichen Werten jeweils zu den vorbestimmten Breitenund Längenwerten des eine Schablone bildenden Rahmens (3) zur Realisierung einer Matratze genormter Abmessungen beibehalten wird, wenn diese letztere Rohlatexplatte aus dem eine Schablone (3) bildenden Rahmen herausgenommen wird.

6. Verfahren gemäß Anspruch 5, **dadurch gekennzeichnet, dass** die längsverlaufenden und querverlaufenden (6, 7) Abschnitte aus einem hochdichten Polyether-Schaumstoffmaterial sind.

7. Verfahren gemäß einem der vorherigen Ansprüche, **dadurch gekennzeichnet, dass** die steifen Überzüge (4, 5, 8) aus einem nicht gewebten Material mit einer Grammatur zwischen 40 g/m² und 100 g/m² und einer Dehnung von unter oder gleich 2% sind.

8. Bettmatratze mit einer inneren Latexplatte (1), **dadurch gekennzeichnet, dass** sie wenigstens einen oberhalb einer Seite einer inneren komprimierten Latexplatte (1), zum Beispiel durch Verkleben, befestigten Überzug (4, 5; 8) hoher Steifigkeit umfasst, so dass wenigstens die Breite oder die Länge der Latexplatte (1) mit einem genormten Breiten- oder Längenwert der Matratze beibehalten wird.

9. Matratze gemäß Anspruch 8, **dadurch gekennzeichnet, dass** der vorgenannte steife Überzug (4) direkt auf der entsprechenden Seite der Latexplatte (1) befestigt wird und dass er einen anderen Überzug (5) hoher Steifigkeit beinhaltet, der direkt, zum Beispiel durch Verkleben, auf der der Latexplatte (1) gegenüberliegenden Seite derart befestigt wird, dass die Breite und die Länge der Latexplatte bei genormten Breiten- und Längenwerten der Matratze beibehalten werden.

10. Matratze gemäß Anspruch 8, **dadurch gekennzeichnet, dass** sie längsverlaufende (6) und querverlaufende (7) Rahmenabschnitte der Latexplatte (1) beinhaltet und deren längsverlaufende (6) Abschnitte durch Verkleben an den entsprechenden Längsrändern der Latexplatte (1) und an den entsprechenden Enden der querverlaufenden (7) Abschnitte befestigt sind, wobei die längsverlaufenden Abschnitte eine höhere Steifigkeit als die des Latex haben, dass der vorgenannte steife Überzug (8) in Form eines durch Verkleben des querverlaufenden Bandes direkt auf zwei Teilen der entsprechenden oberen Seiten jeweils gegenüber den beiden längsverlaufenden (6) Abschnitten befestigt ist und dass er ebenfalls einen anderen Überzug in Form eines querverlaufenden Bandes (4, 5) beinhaltet, das durch Verkleben direkt auf den beiden Teilen der entsprechenden unteren Seiten jeweils gegenüber den beiden längsverlaufenden Abschnitten (6) derart befestigt ist, dass die Breite und die Länge der Latexplatte (1) bei genormten Breiten- und Längenwerten der Matratze beibehalten werden.

11. Matratze gemäß Anspruch 8 bis 10, **dadurch gekennzeichnet, dass** die Überzüge (4; 5; 8) aus einem nicht gewebtem Material einer Grammatur zwischen 40 g/m² und 100 g/m² und einer Dehnung von unter oder gleich 2% sind.

12. Matratze gemäß Anspruch 10 oder 11, **dadurch gekennzeichnet, dass** die längsverlaufenden (6) und querverlaufenden (7) Abschnitte aus hochdichtem Polyether-Schaumstoffmaterial sind.

## Claims

1. Process for making a mattress from a raw latex plate (1) able to have dimensions so that those of the mattress do not satisfy normal standards, **characterised in that** it consists of placing the raw latex plate (1) inside a rigid frame (3) forming a template with predetermined dimensions so that the frame (3) compresses the raw latex plate (1) ; of fixing above one upper face of the compressed raw latex plate (1), for example by glueing, a high rigidity covering (4 ; 8) so as to maintain at least the width or length of the raw latex plate (1) when the latter is removed from the template frame (3) at a value approximately equal to that of the predetermined width or length of the frame (3) so as to obtain a standardised mattress width or length.

2. Process according to claim 1, **characterised in that** it consists of fixing said rigid covering (4) directly on the upper face of the compressed raw latex plate (1) ; of returning the raw latex plate (1) into the template frame (3) ; and of fixing directly on the lower face of the raw latex plate (1), for example by means of glueing, another high rigidity covering (5) so as to keep the width and length of the raw latex plate (1) when the latter is removed from the template frame (3) at values respectively approximately equal to the predetermined width and length values of the template frame (3) so as to produce a mattress with standardised dimensions.

3. Process according to claim 2, **characterised in that** each rigid covering (4, 5) is glued onto the entire corresponding surface of the raw latex plate (1).

4. Process according to claim 2, **characterised in that** each rigid covering (4, 5) is glued onto the periphery of the corresponding surface of the raw latex plate (1).

5. Process according to claim 1, **characterised in that** it consists of framing the raw latex plate (1) by longitudinal (6) and transversal (7) sections, at least one of the two longitudinal sections (6) being made of a material more rigid than the latex of the raw plate (1) ; of fixing, for example by glueing, the two longitudinal sections (6) to the corresponding longitudinal edges of the raw latex plate (1) and to the corresponding extremities of the transversal sections (7) ; of placing the unit formed in this way in the template frame (3) ; of respectively fixing said covering (8) in the form of a transversal strip directly on two opposing portions of corresponding upper faces of the two longitudinal sections (6) ; of returning the unit in the template frame (3) ; and of fixing for example by glueing another high rigidity covering in the form of a transversal strip directly onto two opposing portions of corresponding lower faces of the two longitudinal sections (6) so as to keep the width and length of the raw latex plate (1) when the latter is removed from the template frame (3) at values equal respectively to the predetermined length and width values of the template frame (3) so as to produce a mattress with standardised dimensions.

6. Process according to claim 5, **characterised in that** the longitudinal and transversal sections (6, 7) are made of a high-density polyether foam material.

7. Process according to one of the preceding claims, **characterised in that** the rigid coverings (4, 5, 8) are made of a inwoven material with grammes per square metre ranging from 40 g/m2 to 100 g/m2 and an elongation of less than or equal to 2 %.

8. Bed mattress including an internal latex plate (1), **characterised in that** it includes at least one high rigidity covering (4, 5 ; 8) fixed above a face of a compressed internal latex plate (1) for example by glueing so as to keep at least the width or length of the latex plate (1) at a standardised length or width value of the mattress.

9. Mattress according to claim 8, **characterised in that** said rigid covering (4) is fixed directly on the corresponding face of the latex plate (1) and **in that** it includes another high-rigidity covering (5) fixed directly, by glueing for example, on the opposing face of the latex plate (1) so as to keep the width and length of the latex plate at standardised width and length values of the mattress.

10. Mattress according to claim 8, **characterised in that** it includes longitudinal (6) and transversal (7) sections for framing the latex plate (1), the longitudinal sections (6) being glued to the corresponding longitudinal edges of the latex plate (1) and the corresponding extremities of the transversal sections (7), the longitudinal sections having a rigidity higher than that of the latex, **in that** said rigid covering (8) appears in the shape of a transversal strip glued directly on two portions of corresponding opposing upper faces respectively of the two longitudinal sections (6) and it that it also includes another covering having the shape of a transversal strip (4, 5) directly glued onto two portions of corresponding opposing lower faces respectively of the two longitudinal sections (6) so as to keep the width and length of the latex plate (1) at standardised width and length values of the mattress.

11. Mattress according to one of claims 8 to 10, **characterised in that** the coverings (4 ; 5 ; 8) are made of an inwoven material with grammes per square metres ranging from 40 g/m2 to 100 g/m2 and an elongation of mess lower than or equal to 2 %.

12. Mattress according to claim 10 or 11, **characterised in that** the longitudinal (6) and transversal (7) sections are made of a high-density polyether foam.
